# EUROPÄISCHE PATENTSCHRIFT

(11) **EP 1 103 927 B1**
(45) Veröffentlichungstag und Bekanntmachung des Hinweises auf die Patenterteilung: **02.04.2008**
(21) Anmeldenummer: 00124129.8
(22) Anmeldetag: 07.11.2000
(51) Int. Cl.: G07C 7/00

(54) **Fahrtschreiber mit einem flachen, einbaufähigen Gehäuse**
Tachograph with a flat, mountable case
Tachygraphe avec un boîtier plat et encastrable

(30) Priorität: 27.11.1999 DE 29920902 U
(43) Veröffentlichungstag der Anmeldung: 30.05.2001
(73) Patentinhaber: VDO Automotive AG, 93055 Regensburg (DE)
(72) Erfinder: Burkart, Harald, Dipl.-Ing., 78054 Villingen-Schwenningen (DE)

(56) Entgegenhaltungen:
- EP-A- 0 918 222
- DE-U- 29 812 216

## Beschreibung

Die Erfindung betrifft einen Fahrtschreiber mit einem flachen, einbaufähigen Gehäuse, mit einer Anzeigevorrichtung und mit Vorkehrungen für eine frontseitige Eingabe und Entnahme von fahrerbezogenen Datenkarten, mit Tasten zur Funktionssteuerung und zum Aufrufen von Speicherinhalten des Fahrtschreibers und mit einer auf bandförmigem Aufzeichnungsmaterial registrierenden Druckvorrichtung, welche einen Thermodruckkopf, eine mit dem Thermodruckkopf unter Zwischenlage des Aufzeichnungsmaterials kraftschlüssig in Wirkverbindung stehende, von einem Laufwerk angetriebene Transportwalze und eine einen den Aufzeichnungsmaterialvorrat bildenden Bandwickel lagernde Aufnahme umfaßt und welche zum Nachladen eines Bandwickels aus dem Gehäuse des Fahrtschreibers frontseitig herausbewegbar ist.

Bei einem derartigen Gerätekonzept steht für das Beobachten der Anzeigevorrichtung, für den Zugang zu den den Fahrer-Datenkarten zugeordneten Lese- und Schreibaggregaten, für das Betätigen der Tasten und für das Handhaben der Druckvorrichtung lediglich eine die Frontseite des Fahrtschreibers bildende Schmalseite des Gehäuses zur Verfügung. Hinzu kommt, dass an dem nicht immer ausreichend beleuchteten Einbauort eines Fahrtschreibers, m.a. Worten am Arbeitsplatz eines Bus- oder LKW-Fahrers, eine deutlich lesbare und somit möglichst große Anzeige sowie eindeutig, gegebenenfalls ohne unmittelbare Beobachtung betätigbare Tasten erforderlich sind. Außerdem ist es zweckmäßig den Ein /Ausgabeöffnungen der Lese-/Schreibaggregate ausreichend große als Einführhilfe dienende Senkungen zuzuordnen, so dass für die Frontfläche der aus dem Fahrtschreiber frontseitig herausbewegbaren Druckvorrichtung nur eine relativ eingeschränkte Fläche zur Verfügung steht, an der ausreichend gut handhabbare Mittel für die Betätigung der Druckvorrichtung gegebenenfalls auch Schließmittel, eine Auslassöffnung für das bedruckte Aufzeichnungsmaterial sowie Tasten angeordnet werden müssen. Das heißt, bei der gegebenen Belegung der Frontfläche des Fahrtschreibers mit den genannten Funktionselementen und Zugangsöffnungen ist die noch mögliche Gestaltbarkeit der Frontseite des Fahrtschreibers, insbesondere die Frontseite der Druckvorrichtung, stark eingeschränkt. Sowohl aus der EP-A-0 918 222 als auch aus der DE 298 12 216 U sind Fahrtschreiber der eingangs genannten Art bekannt, bei denen eine schlitzförmige Auslassöffnung in einem von dem umlaufenden Rand eines Frontelementes beabstandeten mittleren Bereich des Frontelementes angeordnet ist, wodurch sich Griffelemente und/oder Verriegelungsmittel in ihrer Anordnung nach der Auslassöffnung richten müssen.

Die Aufgabe der vorliegenden Erfindung bestand somit darin, die Gestaltungsmöglichkeiten an der Frontseite eines gattungsgemäßen Fahrtschreibers zu verbessern ohne Funktionen des Fahrtschreibers zu beeinträchtigen.

Die Lösung der Aufgabe beschreibt der Anspruch 1. Weitere vorteilhafte Ausgestaltungen der Erfindung gehen aus den Unteransprüchen hervor.

Der entscheidende Vorteil der Erfindung ist insbesondere darin zu sehen, dass die Frontfläche der Druckvorrichtung ohne Rücksicht auf die Auslassöffnung gestaltet werden kann. Das heißt, dass z. B. eine größere Freiheit in der Anordnung und in der Gestaltung von Griffelementen, und zwar von relativ großen Griffelementen besteht, dass Griffelemente versenkbar/herausklappbar angeordnet werden können und/oder Verriegelungsmittel vorsehbar sind.

Ein weiterer wesentlicher Vorteil ist darin zu sehen, dass der ohnehin vorhandene Schließspalt zwischen der Druckvorrichtung bzw. dem Druckwerkgehäuse und der Frontwand des Fahrtschreibers für die Ausgabe von bedrucktem Aufzeichnungsmaterial mitgenutzt wird und somit auch die Verschmutzungsgefahr gegenüber einer in üblicher Weise zusätzlich zum Schließspalt vorgesehenen Auslassöffnung reduziert ist.

Ferner bietet die Erfindung den Vorzug, dass die Bauhöhe der Druckvorrichtung allein von dem Durchmesser des Bandwickels bestimmt wird und somit die Bauhöhe auf diesen Durchmesser reduzierbar ist. Abgesehen von einer spritzgießtechnischen Vereinfachung der Herstellung des Druckwerkgehäuses ist außerdem von Vorteil, dass die Abdeckung, indem sie eine Wand des Ausgabeschachtes bildet, einen unmittelbaren Zugang zum Ausgabeschacht und das Beseitigen eines Papierstaus im Auslassbereich der Druckvorrichtung ermöglicht. Im übrigen bietet trotz der erfindungsgemäß vorgesehenen Lage der Auslassöffnung die Maßnahme das Aufzeichnungsmaterial dem Druckwerk an der der Frontfläche des Druckwerkgehäuses entgegengesetzten Seite zuzuführen die Möglichkeit einer weitgehend gestreckten Führung des Aufzeichnungsmaterials und somit verbesserte und Stau vermeidende Durchzugsbedingungen innerhalb des Druckwerkgehäuses.

Im Zusammenhang mit der Ausbildung der Druckvorrichtung derart, dass das Druckwerkgehäuse gelenkig mit dem Schlitten verbunden ist und die Zugangsöffnung sich an der Gegenseite der Stirnwand des Druckwerkgehäuses befindet ergibt sich bei einer Vielzahl von Einbaulagen des Fahrtschreibers eine problemlose Handhabung beim Einfädeln des Aufzeichnungsmaterial in das Druckwerk. Dabei sind gleichzeitig die Zugangsöffnung und die Auslassöffnung beobachtbar.

Im folgenden sei ein Ausführungsbeispiel der Erfindung anhand von Zeichnungen erläutert. Es zeigen:
- Figur 1: eine Frontansicht eines gattungsgemäßen Fahrtschreibers,
- Figur 2: eine teilweise dargestellte Seitenansicht einer Druckvorrichtung für einen Fahrtschreiber gemäß Figur 1,
- Figur 3: eine Darstellung gemäß Figur 2 mit Teilschnitten und einer schematischen Zuordnung des Gehäuses des Fahrtschreibers,
- Figur 4: eine perspektivische Darstellung der Abdeckung des Druckwerkgehäuses.

In Figur 1 ist mit 1 eine Blende bzw. eine Frontwand bezeichnet, die ein Gehäuse 2 (Figur 3) eines Fahrtschreibers 3 rechteckförmigen Querschnitts frontseitig abschließt. In der Frontwand 1 sind eine Anzeigevorrichtung 4 gehaltert sowie Tasten 5, 6 und 7, 8 geführt. Dabei dienen die Tasten 5 (I) und 8 (II) dem Anmelden von Fahrer und Beifahrer, die Tasten 6 und 7 dem Freigeben der jeweiligen Datenkarten. Mit 9 ist ein der Anzeigevorrichtung 4 zugeordneter Fensterausschnitt bezeichnet. Ein gefedert gelagertes Schließelement 1 0 deckt eine Steckerfassung ab; 11 stellt eine Warnlampe dar. Schlitze 12 und 13 dienen dem Eingeben von den Fahrern zugeordneten Datenkarten in Lese- und Schreibaggregate des Fahrtschreibers 3, wobei die Schlitze 12, 13 im Grunde von jeweils trichterförmigen Senkungen 14 und 15 ausgebildet sind. Ferner ist in der Frontwand 1 eine Aussparung 16 vorgesehen, welche von einem Frontelement 17 einer Druckvorrichtung 18 (Figur 2) abgedeckt ist, und zwar derart, dass sich das Frontelement 17 gestalterisch, insbesondere flächenbündig, in die Frontfläche der Frontwand 1 des Fahrtschreibers 3 einfügt. Die Druckvorrichtung 18 umfasst einen Schlitten 19, mittels dessen sie aus dem Fahrtschreiber 3 herausbewegbar ist. Dem Schlitten 19 kann ein bistabiles Rastgetriebe zugeordnet sein, welches, im Falle dass Aufzeichnungsmaterial nachgefüllt werden soll, durch Betätigen des Frontelements 17, das somit als Taste dient, ent- und verriegelbar ist. Außerdem sind in dem Frontelement 17, das mit einer Griffleiste 20 versehen ist, mehrere Tasten 21, 22 und 23, 24 sowie 25 gelagert. Diese dienen zusammen mit den Tasten 5 und 8 dem Anwählen der wichtigsten Arbeitszeitdaten von Fahrer und Beifahrer, dem Vorwärts- und Rückwärtsblättern in den jeweiligen Datensätzen einer angewählten Datenart und der Druckauslösung.

Die Figur 1 zeigt ferner ein wesentliches Merkmal der Erfindung, nämlich die Maßnahme, dass ein Abschnitt des zwischen der Aussparung 16 in der Frontwand 1 und dem Frontelement 17 bestehenden Schließspaltes als Auslassöffnung 26 für das bedruckte Aufzeichnungsmaterial ausgebildet ist bzw. ohne zusätzliche Gestaltung als schlitzförmige Auslassöffnung dient.

Aus den Seitenansichten, Figuren 2 und 3, der Druckvorrichtung 18 geht hervor, dass an Seitenwänden 27 und 28 des Schlittens 19 Führungsschienen ausgebildet sind, und zwar derart, dass sie die Seitenwände 27, 28 versteifen. Die der Seitenwand 27 zugeordneten Führungsschienen sind mit 29 und 30 bezeichnet. Zwischen den Seitenwänden 27, 28 und einer diese verbindenden, im Einzelnen nicht dargestellten Bodenplatte des Schlittens 19 ist eine vorzugsweise wannenförmige Aufnahme 31 für einen Bandwickel 32 des Aufzeichnungsmaterials ausgebildet.

Beim dargestellten Ausführungsbeispiel wird das eigentliche Druckwerkgehäuse 33 durch Zusammenfügen des Frontelements 17, eines Lagerkörpers 34 und einer Flanschplatte 35 gebildet. Mittels letzterer ist das Druckwerkgehäuse 33 zu den Seitenwänden 27, 28 des Schlittens 19 schwenkbar gelagert wozu entweder eine durchgehende Achse oder zwei fluchtende Achsbolzen - einer ist mit 36 bezeichnet - vorgesehen sind. Als Verdrehsicherung und zur Begrenzung des Schwenkwinkels des Druckwerkgehäuses 33 dienen zwischen dem Schlitten 19 und dem Druckwerkgehäuse 33 vorgesehene Rastmittel in Form von mit Bohrungen 37, 38, 39, 40 in den Seitenwänden 27, 28 zusammenwirkende Noppen 41, 42, 43, die an nicht näher bezeichneten, an der Flanschplatte 35 ausgebildeten Wangen angeformt sind. Wie aus der Figur 2 außerdem noch hervorgeht, ist an dem Druckwerkgehäuse 33 im Bereich des Lagerkörpers 34 eine Nische 44 vorgesehen. Letztere dient dem versenkten Anordnen eines Rändelrades 45, welches der Welle 46 einer Transportwalze 47 der Druckvorrichtung 18 zugeordnet ist, um beispielsweise bei einem Papierstau einen Transport des Aufzeichnungsmaterials 48 von Hand vornehmen zu können. Mit 49 ist ein die Transportwalze 47 treibender Motor schematisch dargestellt. Ein von der Motorwelle bzw. von einem in üblicher Weise auf der Motorwelle befestigten Ritzel 50 ausgehender Pfeil P soll ein zwischen dem Motor 49 und der Transportwalze 47 vorgesehenes Räderwerk symbolisieren. Ein mit 51 bezeichnetes Flachbandkabel dient der Stromversorgung des Motors 49 und der elektrischen Verbindung zu einer nicht dargestellten, den Tasten 21, 22, 23, 24 und 25 zugeordneten und in dem Frontelement 17 angeordneten Leiterplatte. Ein weiteres Flachbandkabel 52 ist für die Bestromung eines Thermodruckkopfes 53 vorgesehen und in geeigneter nicht näher bezeichneter Weise am Schlitten 19 befestigt. Ein dem Thermodruckkopf 53 zugeordneter Träger 54, der zusätzlich die Funktion eines Kühlkörpers ausübt, ist um eine Achse 55 schwenkbar gelagert und steht unter Wirkung von wenigstens einer Feder 56.

Aus der Figur 3 geht ferner hervor, dass dem Druckwerkgehäuse 33 eine Abdeckung 57 zugeordnet ist, die, wenn sie abgenommen ist, einen Zugang zu einem Ausgabeschacht 58 der Transportwalze 47 und der Druckkopfeinheit 53/54 ermöglicht. Mit 59 ist eine dem Aufzeichnungsmaterial 48 zugeordnete Zugangsöffnung bezeichnet. Diese stellt die Öffnung eines zum Druckspalt zwischen dem Thermodruckkopf 53 und der Transportwalze 47 hinleitenden Eingabeschachtes 70 dar und ist in der erfindungsgemäßen Ausgestaltung der Druckvorrichtung 18 an der Gegenseite der Stirnwand 60 des Druckwerkgehäuses 33 ausgebildet. Auf diese Weise ergibt sich eine relativ gestreckte Führung des Aufzeichnungsmaterials 48 mit lediglich einer der Ausrichtung dienenden Umlenkung an einer in geeigneter Weise gerundeten Kante 61 der Zugangsöffnung 59.

Der Vollständigkeit halber sei im Zusammenhang mit der Figur 3 noch erwähnt, dass die Bezugszeichen 62, 63 und 64 mit der Frontwand 1 verbundene Bauelemente, das heißt, ein Deckelteil und ein Bodenteil des Gehäuses 2 des Fahrtschreibers 3 bezeichnen. Ferner sei nochmals der erfindungswesentliche Gedanke hervorgehoben nämlich, dass sich die Auslassöffnung 26 im Bereich der Verschneidung einer frontseitigen Ebene 65 der Stirnwand 60 und einer rechtwinklig zu dieser stehenden Begrenzungsebene 66 befindet und somit ein Abschnitt des Schließspalts zwischen der Frontwand 1 und dem Frontelement 17 als Auslassöffnung 26 genutzt, zumindest mitgenutzt wird, wobei beispielsweise die die Auslassöffnung begrenzende Kante der Stirnwand 60 relativ scharfkantig, das heißt als Abreißkante ausgebildet sein kann. Aus der Figur 4 ist ersichtlich dass die Abdeckung 57 als Greifmittel einen freigesparten Steg 67 aufweist. Außerdem sind an der Abdeckung 57 Federelemente 68, 69 angeformt, die der Befestigung der Abdeckung 57 in dem Druckwerkgehäuse 33 dienen. Letzteres kann selbstverständlich auch zweiteilig ausgebildet sein, wobei ein Gehäuseteil unmittelbar an dem Schlitten 19 angelenkt ist. Außerdem ist es, wenn auf eine abnehmbare Abdeckung nicht verzichtet werden soll, denkbar, diese lediglich im Bereich der Transportwalze 47 vorzusehen. Dadurch lässt sich die Auslassöffnung 26 des Ausgabeschachtes von der frontseitigen Ebene 65 der Stirnwand 60 zurückversetzt ausbilden, so dass das bedruckte Aufzeichnungsmaterial nicht gemäß dem beschriebenen Ausführungsbeispiel unmittelbar an der Verschneidung der Ebenen 65 und 66 austritt, sondern in deren Nähe, das heißt zunächst in den Schließspalt eintritt und ein kurzes Stück in diesem geführt ist, bevor die in der frontseitigen Ebene 65 liegende Abreißkante erreicht wird.

## Patentansprüche

1. Fahrtschreiber (3) mit einem flachen, einbaufähigen Gehäuse (2), mit einer Anzeigevorrichtung (4) und mit Vorkehrungen für eine frontseitige Eingabe und Entnahme von fahrerbezogenen Datenkarten, mit Tasten (5, 6, 7, 8) zur Funktionssteuerung und zum Aufrufen von Speicherinhalten des Fahrtschreibers (3) und mit einer auf bandförmigem Aufzeichnungsmaterial (48) registrierenden Druckvorrichtung (18), welche einen Thermodruckkopf (53), eine mit dem Thermodruckkopf (53) unter Zwischenlage des Aufzeichnungsmaterials (48) kraftschlüssig in Wirkverbindung stehende, von einem Laufwerk (49, 50, P) angetriebene Transportwalze (47) und eine einen den Aufzeichnungsmaterialvorrat bildenden Bandwickel (32) lagernde Aufnahme (31) umfasst und welche zum Nachladen eines Bandwickels (32) aus dem Gehäuse (2) des Fahrtschreibers (3) frontseitig herausbewegbar ist, **dadurch gekennzeichnet,dass** wenigstens der Thermodruckkopf (53), die Transportwalze (47) und das diese treibende Laufwerk (49, 50, P) in einem quaderförmigen Druckwerkgehäuse (33) angeordnet sind, das ein Frontelement (17) aufweist, durch das eine Aussparung (16) in einer Frontplatte (1) des Fahrtschreibers derart abgedeckt ist, dass die Frontfläche des Druckwerkgehäuses (33) bei in Funktionsstellung befindlicher Druckvorrichtung (18) im wesentlichen bündig mit der Frontfläche einer Frontwand (1) des Fahrtschreibers (3)ist, dass in dem Druckwerkgehäuse (33) ein dem Zuführen des Aufzeichnungsmaterials (48) zu dem Druckspalt zwischen dem Thermodruckkopf (53) und der Transportwalze (47) dienender Eingabeschacht (70) und ein dem Wegführen des bedruckten Aufzeichnungsmaterials (48) vom Druckspalt dienender Ausgabeschacht (58) vorgesehen sind, wobei der Ausgabeschacht (58) derart ausgebildet ist, dass sich die schlitzförmige Auslassöffnung (26) des Ausgabeschachtes (58) im Bereich der Verschneidung zwischen einer frontseitigen Ebene (65) einer Stirnwand (60) des Druckwerkgehäuses (33) und einer im wesentlichen rechtwinklig zur Stirnwand (60) stehenden Begrenzungsebene (66) des Druckwerkgehäuses (33) befindet, wobei ein Abschnitt des zwischen der Aussparung (16) in der Frontwand (1) und dem Frontelement (17) bestehenden Schließspaltes als Auslassöffnung (26) ausgebildet ist oder ohne zusätzliche Gestaltung als schlitzförmige Auslassöffnung dient.

2. Fahrtschreiber nach Anspruch 1,
**dadurch gekennzeichnet,**
**dass** eine Zugangsöffnung (59) des Eingabeschachtes (70) an der Gegenseite der Stirnwand (60) des Druckwerkgehäuse (33) vorgesehen ist,
**dass** die Aufnahme (31) für den Bandwickel (32) an einem in dem Gehäuse (2) des Fahrtschreibers (3) verschiebbar gelagerten Schlitten (19) ausgebildet ist und
**dass** das Druckwerkgehäuse (33) auf dem Schlitten (19) um eine zur Achse des Bandwickels (32) parallele Achse (36) schwenkbar gelagert ist.

3. Fahrtschreiber nach Anspruch 1,
**dadurch gekennzeichnet,**
**dass** eine mit dem Druckwerkgehäuse (33) lösbar verbindbare Abdeckung (57) vorgesehen ist, derart, dass eine nach innen weisende Fläche der Abdeckung (57) eine Begrenzungsfläche des Ausgabeschachtes (58) bildet.

4. Fahrtschreiber nach Anspruch 3,
**dadurch gekennzeichnet,**
**dass** an der Abdeckung (57) Greifmittel (67) ausgebildet sind.

5. Fahrtschreiber nach Anspruch 1,
**dadurch gekennzeichnet,**
**dass** das Druckwerkgehäuse (33) und die Aufnahme (31) für den Bandwickel (32) einander fest zugeordnet und in Form einer Klapplade in dem Gehäuse (2) des Fahrtschreibers (3) quer zu dessen Hochachse schwenkbar gelagert sind.

6. Fahrtschreiber nach Anspruch 1,
**dadurch gekennzeichnet,**
**dass** das Druckwerkgehäuse (33) und die Aufnahme (31) für den Bandwickel (32) einander fest zugeordnet und in Form einer Schwenklade in dem Gehäuse (2) des Fahrtschreibers (3) parallel zu dessen Hochachse drehbar gelagert sind.

7. Fahrtschreiber nach Anspruch 1,
**dadurch gekennzeichnet,**
**dass** die Verschneidung zwischen der frontseitigen Ebene (65) der Stirnwand (60) des Druckwerkgehäuses (33) und einer Begrenzungsfläche des Ausgabeschachtes (58) als Abreißkante ausgeformt ist.

8. Fahrtschreiber nach Anspruch 1,
**dadurch gekennzeichnet,**
**dass** das Druckwerkgehäuse (33) aus wenigstens zwei Bauteilen, einem den Thermodruckkopf (53), die Transportwalze (47) und das Laufwerk (49, 50, P) aufnehmenden Lagerkörper (34) und einem mit dem Ausgabeschacht (58) versehenen und Betätigungsmittel (20) tragenden Frontelement (17), zusammengebaut ist.

## Claims

1. Tachograph (3) having a shallow, installable housing (2), having a display apparatus (4) and having provision for inserting and removing driver's data cards from the front side, having buttons (5, 6, 7, 8) for operational control and for retrieving memory contents in the tachograph (3) and having a printing apparatus (18) which records on tape-like recording material (48), comprises a thermal print head (53), a transport roller (47) which is actively connected, with a force fit, to the thermal print head (53), with the recording material (48) located in between, and is driven by a drive (49, 50, P), and a holder (31) which stores a roll of tape (32) forming the stock of recording material, and which can be moved out from the front side of the housing (2) of the tachograph (3) in order to reload a roll of tape (32),
**characterized**
**in that** at least the thermal print head (53), the transport roller (47) and the drive (49, 50, P) driving said transport roller are arranged in a cuboid printing mechanism housing (33) having a front element (17), which covers a cutout (16) in a front panel (1) of the tachograph in such a way that the front face of the printing mechanism housing (33) is essentially flush with the front face of a front wall (1) of the tachograph (3) when the printing apparatus (18) is in the operating position,
**in that** the printing mechanism housing (33) contains an insertion channel (70) used for feeding the recording material (48) to the printing gap between the thermal print head (53) and the transport roller (47) and an output channel (58) used for guiding the printed recording material (48) away from the printing gap, the output channel (58) being designed such that the slot-like outlet opening (26) of the output channel (58) is situated in the region of the intersection between a front plane (65) of an end wall (60) of the printing mechanism housing (33) and a delimiting plane (66), which is essentially at right angles to the end wall (60), of the printing mechanism housing (33), in which a section of the closure gap existing between the cutout (16) in the front wall (1) and the front element (17) is in the form of an outlet opening (26) or is used as a slot-like outlet opening without any additional configuration.

2. Tachograph according to Claim 1,
**characterized**
**in that** an inlet opening (59) of the insertion channel (70) is provided on the other side of the end wall (60) of the printing mechanism housing (33),
**in that** the holder (31) for the roll of tape (32) is designed to be on a carriage (19) which is mounted so as to be displaceable in the housing (2) of the tachograph (3), and
**in that** the printing mechanism housing (33) is mounted on the carriage (19) so that it can pivot about a spindle (36) which is parallel to the axis of the roll of tape (32).

3. Tachograph according to Claim 1,
**characterized**
**in that** a cover (57) which can be detachably connected to the printing mechanism housing (33) is provided such that an inwardly pointing face of the cover (57) forms a delimiting face of the output channel (58).

4. Tachograph according to Claim 3,
**characterized**
**in that** handle means (67) are formed on the cover (57).

5. Tachograph according to Claim 1,
**characterized**
**in that** the printing mechanism housing (33) and the holder (31) for the roll of tape (32) are firmly associated with one another and are mounted in the form of a folding shutter in the housing (2) of the tachograph (3) so that they can pivot transversely with respect to the latter's vertical axis.

6. Tachograph according to Claim 1,
**characterized**
**in that** the printing mechanism housing (33) and the holder (31) for the roll of tape (32) are firmly associated with one another and are mounted in the form of a folding shutter in the housing (2) of the tachograph (3) so that they can rotate parallel to the latter's vertical axis.

7. Tachograph according to Claim 1,
**characterized**
**in that** the intersection between the front plane (65) of the end wall (60) of the printing mechanism housing (33) and a delimiting face of the output channel (58) is in the form of a tear-off edge.

8. Tachograph according to Claim 1,
**characterized**
**in that** the printing mechanism housing (33) is assembled from at least two components, a bearing body (34), which holds the thermal print head (53), the transport roller (47) and the drive (49, 50, P), and a front element (17), which is provided with the output channel (58) and bears operating means (20).

## Revendications

1. Tachygraphe (3) comportant un boîtier (2) plat et encastrable, un dispositif d'affichage (4) et des dispositions permettant, sur le côté avant, l'insertion et le retrait de cartes à puce spécifiques aux conducteurs, des touches (5, 6, 7, 8) permettant de commander des fonctions et d'interroger le contenu de la mémoire du tachygraphe (3) et un système d'impression (18) enregistrant sur un support d'enregistrement (48) en forme de bande, ledit système d'impression comprenant une tête d'impression thermique (53), un cylindre de transport (47), qui est commandé par un mécanisme d'entraînement (49, 50, P) et qui a une action concourante par assemblage serré avec la tête d'impression thermique (53), alors que le support d'enregistrement (48) est intercalé entre les deux, et un logement (31) renfermant un rouleau de bande (32) constituant la réserve de support d'enregistrement et pouvant être sorti par l'avant du boîtier (2) du tachygraphe (3) pour recharger un rouleau de bande (32),
**caractérisé par le fait**
**que** au moins la tête d'impression thermique (53), le cylindre de transport (47) et le mécanisme (49, 50, P) qui l'entraîne sont placés dans un boîtier (33) parallélépipédique du système d'impression, qui comporte un élément frontal (17) recouvrant un évidement (16) dans une plaque frontale (1) du tachygraphe, de manière telle que la surface frontale du boîtier (33) du système d'impression est, lorsque le dispositif d'impression (18) se trouve dans sa position de fonctionnement, pour l'essentiel en affleurement avec la surface frontale d'une paroi frontale (1) du tachygraphe (3),
**qu'**il est prévu, dans le boîtier (33) du système d'impression, un tunnel d'introduction (70) servant à guider le support d'enregistrement (48) vers l'interstice d'impression entre la tête d'impression thermique (53) et le cylindre de transport (47) et un tunnel de sortie (58) servant à faire sortir le support d'enregistrement (48) imprimé provenant de l'interstice d'impression, le tunnel de sortie (58) étant configuré de manière telle que l'ouverture de sortie (26) en forme de fente du tunnel de sortie (58) se trouve dans la zone où se croisent un plan (65) côté avant d'une paroi frontale (60) du boîtier (33) du système d'impression et un plan de limitation (66), essentiellement perpendiculaire à la paroi frontale (60), du boîtier (33) du système d'impression, une section de l'interstice de fermeture existant entre l'évidement (16) dans la paroi frontale (1) et l'élément frontal (17) étant configurée comme ouverture de sortie (26) ou servant, sans aménagement supplémentaire, d'ouverture de sortie en forme de fente.

2. Tachygraphe selon la revendication 1,
**caractérisé par le fait**
**qu'**il est prévu une ouverture d'accès (59) du tunnel d'introduction (70) sur le côté opposé à la paroi frontale (60) du boîtier (33) du système d'impression,
**que** le logement (31) pour le rouleau de bande (32) est ménagé sur un chariot (19) monté en translation dans le boîtier (2) du tachygraphe (3) et
**que** le boîtier (33) du système d'impression est monté sur le chariot (19) en pivotement autour d'un axe (36) parallèle à l'axe du rouleau de bande (32).

3. Tachygraphe selon la revendication 1,
**caractérisé par le fait**
**qu'**il est prévu un couvercle (57) pouvant être lié d'une façon amovible au boîtier (33) du système d'impression de manière telle qu'une surface du couvercle (57) tournée vers l'intérieur forme une surface de limitation du tunnel de sortie (58).

4. Tachygraphe selon la revendication 3,
**caractérisé par le fait**
**que** des moyens de maniement (67) sont ménagés sur le couvercle (57).

5. Tachygraphe selon la revendication 1,
**caractérisé par le fait**
**que** le boîtier (33) du système d'impression et le logement (31) pour le rouleau de bande (32) se correspondent d'une façon fixe et sont montés en pivotement dans le boîtier (2) du tachygraphe (3), perpendiculairement à son axe vertical, sous forme de tiroir à rabat.

6. Tachygraphe selon la revendication 1,
**caractérisé par le fait**
**que** le boîtier (33) du système d'impression et le logement (31) pour le rouleau de bande (32) se correspondent d'une façon fixe et sont montés en rotation dans le boîtier (2) du tachygraphe (3), parallèlement à son axe vertical, sous forme de tiroir basculant.

7. Tachygraphe selon la revendication 1,
**caractérisé par le fait**
**que** l'intersection entre le plan (65) côté avant de la paroi frontale (60) du boîtier (33) du système d'impression et une surface de limitation du tunnel de sortie (58) est conçue comme arête de déchirement.

8. Tachygraphe selon la revendication 1,
**caractérisé par le fait**
**que** le boîtier (33) du système d'impression est assemblé à partir de au moins deux composants, un corps de base (34), portant la tête d'impression thermique (53), le cylindre de transport (47) et le mécanisme d'entraînement (49, 50, P), et un élément frontal (17) doté du tunnel de sortie (58) et portant les moyens de manoeuvre (20).
